# FASCICULE DE BREVET EUROPEEN

(11) **EP 0 115 989 B1**
(45) Date de publication et mention de la délivrance du brevet: **23.04.1986**
(21) Numéro de dépôt: 84400176.8
(22) Date de dépôt: 26.01.1984
(51) Int. Cl.: B67C 7/00

(54) **Procédé de remplissage et bouchage automatiques de récipients et machine pour la mise en oeuvre de ce procédé**
Verfahren zum automatischen Füllen und Verschliessen von Behältern und Vorrichtung zur Durchführung des Verfahrens
Method for automatically filling and closing containers, and machine for carrying out the method

(30) Priorité: 08.02.1983 FR 8301968
(43) Date de publication de la demande: 15.08.1984
(73) Titulaire: E.P. REMY ET CIE, F-28104 Dreux Cédex (FR)
(72) Inventeur: Lemaire, Didier, F-28500 Vernouillet (FR)
(74) Mandataire: Durand, Yves Armand Louis

## Description

La présente invention a essentiellement pour objet un procédé de remplissage et de bouchage automatiques et en continu de récipients, tels que par exemple des bouteilles, des flacons ou analogues.

Elle vise également une machine pour la mise en oeuvre de ce procédé.

On connaît déjà des machines destinées à remplir des récipients d'un liquide quelconque, ainsi que des machines permettant par la suite de boucher ces récipients. Mais ces deux opérations sont généralement effectuées par des ensembles ou machines séparés. En outre, d'autres machines doivent être utilisées lorsqu'on veut remplir et boucher un groupe de récipients. Ainsi, lorsque l'on veut par exemple remplir et boucher un groupe de bouteilles encaissées, il faut utiliser nécessairement et successivement une machine de décais- sage des bouteilles, une machine ou un convoyeur de regroupement pour mettre ces bouteilles en une file, une machine de remplissage, une machine de bouchage, un répartiteur pour remettre en plusieurs lignes ou files adjacentes la file de bouteilles précédemment bouchées, et enfin une machine pour encaisser les groupes de bouteilles bouchées. Autrement dit, on doit disposer d'un parc de machines qui est encombrant et fort coûteux, et qui au total présente un rendement mauvais, c'est-à-dire une cadence de remplissage et de bouchage peu élevée étant donné le nombre d'opérations effectuées par des machines séparées.

La présente invention a pour but de remédier aux inconvénients ci-dessus en proposant un procédé et une machine unique de remplissage et de bouchage en continu d'un groupe de récipients encaissés, ce procédé et cette machine permettant une cadence de remplissage et de bouchage particulièrement élevée et qui n'a jamais pu être obtenue auparavant.

A cet effet, l'invention a pour objet un procédé de remplissage et de bouchage automatiques de récipients, tels que par exemple des bouteilles, flacons ou analogues destinés à être remplis d'un liquide quelconque puis bouchés par la suite, caractérisé en ce que, au cours du convoyage continu d'un groupe de récipients de préférence encaissés, on fait défiler en continu au-dessus et à l'aplomb de ce groupe un ensemble doseur susceptible de remplir simultanément les récipients dudit groupe, puis on substitue à l'ensemble doseur un ensemble de bouchage simultané des récipients du groupe, et on évacue automatiquement le groupe de récipients bouchés que l'on remplace par un autre groupe de récipients à remplir et boucher suivant la séquence en continu des opérations ci-dessus.

Suivant une autre caractéristique de ce procédé, on alimente automatiquement en bouchons, capsules ou analogues l'ensemble de bouchage avant de le faire basculer ou pivoter pour qu'il se substitue à l'ensemble doseur après le remplissage du groupe de récipients. On ajoutera encore ici qu'après le remplissage on soulève l'ensemble doseur et/ou on abaisse le groupe de récipients remplis pour permettre la substitution et le bouchage précités.

L'invention vise également une machine pour le remplissage et le bouchage automatiques en continu de groupes de récipients successifs, tels que par exemple bouteilles, flacons ou analogues, et du type utilisant au moins un convoyeur à chaînes ou analogues sans fin de transport de ces groupes de récipients, de préférence encaissés, cette machine étant essentiellement caractérisée en ce qu'audit convoyeur ou premier convoyeur sont associés des ensembles mobiles de dosage disposés chacun au-dessus d'un groupe de récipients, tandis que des ensembles de bouchage mobiles et substituables aux ensembles doseurs sont associés au premier convoyeur au-dessus de chaque groupe de récipients, ou bien à un deuxième convoyeur entraîné en synchronisme avec le premier.

On comprend donc déjà que le remplissage et le bouchage automatiques et en continu d'un groupe de bouteilles encaissées peuvent être effectués à l'aide d'un seul convoyeur ou, tout au plus, de deux convoyeurs.

Suivant une autre caractéristique de cette machine, les ensembles de bouchage précités sont montés basculants ou pivotants sur le premier ou le deuxième convoyeur précité.

Dans le cas où les ensembles doseurs et de bouchage sont associés au seul et premier convoyeur précité, chaque ensemble de bouchage est monté pivotant ou basculant sur chaque ensemble doseur.

Suivant encore une autre caractéristique de l'invention, au moins le premier convoyeur précité étant constitué par un carrousel comprenant; par exemple une paire de chaînes ou analogues sans fin disposées horizontalement et munies entre elles d'une pluralité de barres transversales, un plateau de supportage d'un groupe de récipients et un ensemble doseur avec son ensemble de bouchage pivotant associé sont montés coulissants sur chaque barre ou groupe de barres.

On précisera encore ici que le carrousel précité est équipé d'au moins une came en boucle fermée de commande de la position relative de chaque ensemble doseur par rapport à chaque plateau de supportage.

Suivant encore une autre caractéristique de l'invention, chaque ensemble de bouchage précité est muni d'une pluralité de têtes de vissage ou d'encliquetage de bouchons ou analogues acheminés auxdites têtes par un tambour portant des doigts et auquel est associée au moins une goulotte d'amenée des bouchons sur lesdits doigts.

On ajoutera encore ici que la commande de pivotement ou de basculement de l'ensemble de bouchage est de préférence effectuée par un vérin à double effet.

Mais d'autres caractéristiques et avantages de l'invention apparaîtront mieux dans la description détaillée qui suit et qui se réfère aux dessins annexés, donnés uniquement à titre d 'exernple, dans lesquels:
la fig. 1 est une vue schématique et en perspective d'une machine de remplissage et de bouchage conforme aux principes de l'invention;
les fig. 2 à 6 illustrent schématiquement et en élévation les phases successives de fonctionnement de cette machine, et en particulier les mouvements relatifs des ensembles de dosage et de bouchage;
les fig. 7 et 8 illustrent schématiquement et respectivement en vue de dessus deux variantes de réalisation de cette machine, et
la fig. 9 est une vue schématique en élévation d'un troisième mode de réalisation de cette machine.

Suivant un exemple de réalisation, et en se reportant plus particulièrement à la fig. 1, une machine de bouchage et de remplissage automatiques en continu selon la présente invention comprend essentiellement un carrousel 1 constitué par une paire de chaînes 2, 3 sans fin disposées dans le plan horizontal et munies de barres transversales 4, sur lesquelles sont montés coulissants un plateau 5 de supportage d'un groupe de récipients ou bouteilles 6, et un ensemble doseur 7 auquel est associé un ensemble de bouchage 8.

Plus précisément, et comme on le voit bien sur la fig. 1, les chaînes sans fin 2 et 3 sont montées autour de deux paires de pignons ou roues 9 solidaires d'un arbre 10 monté à rotation dans le bâti 11 de la machine, lesdites chaînes 2 et 3 portant des pièces montrées schématiquement en 12 et sur lesquelles sont fixées les extrémités des barres 4 sur lesquelles sont montés verticalement coulissants le plateau de supportage 5 et l'ensemble de dosage 7 de bouchage 8, comme on l'a montré en 5a et 7a.

Suivant l'exemple de réalisation représenté, le plateau 5 et l'ensemble 7, 8 sont montés coulissants sur une paire de barres 4, mais on pourrait très bien, sans sortir du cadre de l'invention, prévoir un coulissement sur une seule barre ou un nombre de barres supérieur à deux. De même, on n'a représenté, pour plus de clarté, qu'un seul plateau de supportage 5 avec son ensemble associé de dosage 7 et de bouchage 8, mais il est bien entendu que le carrousel 1 comprend une pluralité de moyens tels que 5, et 8, chacun de ces moyens étant monté coulissant sur les paires de barres successives 4.

Le carrousel 1 est équipé d'une came 13 en boucle fermée sur laquelle prennent constamment appui des galets 14 ou analogues solidaires de l'ensemble 7 et susceptibles, par roulement sur ladite came, lors de l'entraînement des chaînes 2 et 3, de faire varier la position relative de chaque ensemble doseur 7 par rapport au plateau de supportage 5 du groupe de récipients 6 préalablement mis en caisse, comme on le voit en 15. Chaque plateau 5 de supportage des caisses 15 de récipients 6 peut également comporter des galets 16 coopérant avec une autre came, montrée schématiquement en 17, pour aussi permettre éventuellement le déplacement vertical relatif dudit plateau par rapport à l'ensemble de dosage et de bouchage 7, 8.

On a montré en 18 des pattes ou analogues permettant le maintien et le centrage des caisses 15 sur le plateau 5, ces caisses étant acheminées sur ledit plateau par exemple au moyen d'un convoyeur 19 auquel est associé un dispositif de préhension 20 avec pinces ou mâchoires mobiles 21 pour saisir les caisses 15 et les placer sur chaque plateau 5. Mais, à cet égard, on notera qu'on pourrait, sans sortir du cadre de l'invention, utiliser tout autre moyen approprié pour positionner les caisses 15 sur le plateau 5, lorsque celui-ci est disponible.

Chaque ensemble doseur 7 est muni à sa partie inférieure d'une pluralité de becs ou analogues 22 de remplissage des récipients 6. Chaque ensemble doseur 7 est bien entendu relié à une source de fluide dont on veut remplir les récipients 6 et, une fois lesdits récipients simultanément remplis, le fluide parvenant à chaque ensemble doseur 7 sera interrompu automatiquement, par exemple par simple soulèvement de l'ensemble doseur 7, c'est-à-dire lorsque les becs 22 auront quitté les goulots des bouteilles 6.

Chaque ensemble de bouchage 8 comprend essentiellement une partie 23 formant support pour une pluralité de têtes 24 de vissage ou d'encliquetage de bouchons, capsules ou analogues montrés en 30. Le support 23 des têtes 24 est monté pivo- tantsur l'ensemble doseur 7, par l'intermédiaire par exemple de deux oreilles 25 dont les extrémités sont montées pivotantes de chaque côté de l'ensemble doseur 7, comme on l'a montré en 26. Ainsi, comme on le comprend, l'ensemble de bouchage 8 pourra basculer ou pivoter autour de l'axe 26 pour que le support 23 des têtes de vissage 24 vienne se placer en dessous des becs verseurs 22 et se substituer ainsi à l'ensemble doseur 7. Le pivotement de l'ensemble de bouchage 8 est par exemple assuré par un vérin 27 actionnant une crémaillère 28 engrenant avec un pignon 29 solidaire des oreilles 25.

Les têtes 24 de l'ensemble doseur 8 sont munies chacune d'un réceptacle ou analogue 24a pouvant recevoir, avant pivotement, des bouchons ou analogues 30 acheminés au réceptacle 24a des têtes 24 par un tambour 31 portant plusieurs rangées de doigts 32. Des goulottes 33 agencées perpendiculairement à l'axe 31 a du tambour 31 amènent les bouchons 30 sur les doigts 32 qui sont ainsi coiffés par lesdits bouchons et qui peuvent, au fur et à mesure de la rotation du tambour 31, encliqueter ou enfoncer les bouchons dans les réceptacles 24a des têtes 24. A cet égard, on notera qu'on peut prévoir tout système approprié permettant un encliquetage des bouchons 30 sur les têtes de vissage portées par l'élément 8.

On a montré en 34 un tapis d'évacuation des caisses 15 de récipients remplis et bouchés, et en 35 un système de préhension quelconque, par exemple identique au système 20, qui, grâce à des pinces mobiles 36, permet l'extraction des caisses 15 du plateau 5 et leur dépose sur le tapis 34. Mais, ici encore, on pourrait très bien imaginer tout autre système permettant l'évacuation des caisses de récipients bouchés.

On expliquera maintenant en détail le fonctionnement de la machine qui vient d'être décrite en s'aidant plus particulièrement des fig. 2 à 6.

On partira de la position visible sur la fig. 2 et dans laquelle une caisse 15 de récipients vides et ouverts a été déposée sur le plateau 5. Le chargement du plateau ne pose pas de problème, puisque l'ensemble doseur 7 avec son ensemble de bouchage associé et non basculé 8 se trouve en position haute, c'est-à-dire que les galets 14 de l'ensemble doseur 7 sont situés sur la partie haute 13a de la came 13.

Le carrousel 1 tournant en continu, les galets 14 descendent sur la partie inclinée 13b de la came 13, ce qui provoque la descente des becs 22 de l'ensemble doseur 7 dans les goulots des récipients 6 afin d'assurer le remplissage de ceux-ci, comme on le voit bien sur la fig. 3.

Le plateau 5 et l'élément doseur 7 continuent à tourner et se soulèvent en arrivant sur la portion 13c de la came 13. Ainsi, les becs 22 sortant des récipients 6 coupent automatiquement l'alimentation en liquide de l'élément doseur 7, et l'ensemble de bouchage 8 vient se présenter à l'aplomb de l'alimentation en bouchons 30 par le tambour 31. C'est ce que l'on voit sur la fig. 4, où les bouchons 30 viennent successivement se déposer dans les réceptacles 24a des têtes de vissage 24 qui avancent.

Immédiatement après cette opération, et comme on le voit sur la fig. 5, le pivotement de l'ensemble de bouchage 8 est commandé par le vérin 27 de façon à se substituer à l'ensemble doseur 7. Ce faisant, l'ensemble doseur 7 roule sur la portion inclinée 13d de la came 13 et descend vers les récipients encaissés 6 jusqu'à ce que, comme on le voit sur la fig. 6, les têtes de vissage 24, munies de bouchons 30, coiffent les orifices des récipients 6. Les têtes de vissage 24 sont alors actionnées pour visser ou encliqueter les bouchons 30.

Après cette opération, l'élément doseur 7 remonte sur la partie 13e de la came 13 et l'élément de bouchage 8 libère les bouteilles, de sorte que la caisse qui les contient peut être évacuée par le tapis 34. L'élément de bouchage 8 est basculé vers le haut à l'aide du vérin 27, et l'élément doseur associé audit élément de bouchage est en position haute, de sorte qu'on se retrouve dans la position de la fig. 2, c'est-à-dire dans la position de chargement d'une nouvelle caisse 15 de bouteilles 6 à remplir et à boucher suivant la séquence en continu des opérations ci-dessus.

On comprend donc de tout ce qui précède qu'un seul carrousel 1 permet d'effectuer automatiquement et en continu les opérations de remplissage et de bouchage d'un groupe de bouteilles encaissées.

Conformément à l'invention, et suivant un autre mode de réalisation visible sur la fig. 7, on peut réaliser en continu la séquence des opérations ci-dessus à l'aide de deux convoyeurs ou carrousels, à savoir un carrousel 40 comprenant des plateaux de supportage 5 et à l'aplomb de chaque plateau un ensemble doseur 7, et un convoyeur 50 comportant une pluralité d'éléments basculants ou pivotants de bouchage 8, les deux carrousels tournant suivant les flèches portées sur la fig. 7 et étant synchronisés.

Ainsi, les caisses 15 de récipients vides et ouverts sont amenées en 41 sur les plateaux de supportage 5 du convoyeur 40, le remplissage des récipients s'effectue entre les points 42 et 43 où l'ensemble doseur se soulève comme expliqué précédemment, puis les récipients remplis sont amenés par un tapis 44 au carrousel de bouchage 50, le bouchage s'effectuant entre les points 45 et 46, étant bien entendu que l'élément de bouchage aura été préalablement alimenté en bouchons, comme on levoiten 47, puis basculé, comme on l'a expliqué précédemment, avant de parvenir au point 45 pour que puisse s'effectuer l'opération de bouchage. Les caisses de récipients remplis et bouchés sont évacuées en 48.

Suivant le mode de réalisation visible sur la fig. 8, des caisses de récipients vides et ouverts sont acheminées par un tapis 61 à un convoyeur 60 de support des caisses et de remplissage des récipients à l'aide d'éléments doseurs tels que 7. A ce convoyeur 60 est associé un convoyeur 70 portant des ensembles de bouchage, ce convoyeur 70 étant décalé dans le plan vertical par rapport au convoyeur 60. Ainsi, comme on le comprend d'après les flèches portées sur la fig. 8, le remplissage s'effectue entre les points 62 et 63, et au point 63 les éléments doseurs seront relevés, de sorte que les ensembles de bouchage se substitueront aux ensembles doseurs 7 du convoyeur 60 pour effectuer le bouchage ou le capsulage des récipients entre le point 63 et le point 64, après quoi les caisses de récipients bouchés seront évacuées en 65.

Enfin, la fig. 9 illustre une machine comprenant un carrousel à axes 81, horizontaux et supportant par des barres 4b des ensembles doseurs 7b auxquels sont associés de manière pivotante des ensembles de bouchage 8b. Un tapis 90 permet le chargement des caisses de récipients vides et ouverts sur des plateaux 5b solidaires des tiges 4b. Les mouvements relatifs de l'ensemble doseur 7b par rapport aux plateaux 5b sont effectués par une came 91 solidaire du bâti 92 de la machine. Ainsi, la séquence des opérations de remplissage et de bouchage s'effectuera exactement comme cela a été décrit à propos des fig. 1 à 6, à ceci près qu'on utilise ici un chemin de came 91 qui est unidirectionnel, de sorte que les bouteilles remplies et fermées pourront être évacuées par un tapis 93 agencé en dessous de l'extrémité de sortie du chemin de came 91. On notera ici que, lorsque le cycle de remplissage-bouchage est terminé, les ensembles 7b, 8b ainsi que les plateaux 5b se retrouvent en position inactive sur le brin supérieur du convoyeur 80, comme on l'a montré en 94.

On a donc réalisé suivant l'invention une machine pour'le remplissage et le bouchage automatiques en continu de groupes de récipients successifs, cette machine permettant d'obtenir des cadences particulièrement élevées et s'appliquant au remplissage et bouchage de récipients de forme quelconque et pouvant contenir des liquides quelconques.

Bien entendu, l'invention n'est nullement limitée aux modes de réalisation décrits et illustrés qui n'ont été donnés qu'à titre d'exemple. C'est dire que l'invention comprend tous les équivalents techniques des moyens décrits ainsi que leurs combinaisons, si celles-ci sont effectuées suivant son esprit.

## Revendications

1. Procédé de remplissage et de bouchage automatiques de récipients, tels que par exemple des bouteilles, flacons ou analogues, destinés à être remplis d'un liquide quelconque puis bouchés par la suite, caractérisé en ce que, au cours du convoyage continu d'un groupe de récipients de préférence encaissés, on fait défiler en continu au-dessus et à l'aplomb de ce groupe un ensemble doseur susceptible de remplir simultanément les récipients dudit groupe, puis on substitue à l'ensemble doseur un ensemble de bouchage simultané des récipients du groupe, et on évacue automatiquement le groupe de récipients bouchés que l'on remplace par un autre groupe de récipients à remplir et boucher suivant la séquence en continu des opérations ci-dessus.

2. Procédé selon la revendication 1, caractérisé en ce qu'on alimente automatiquement en bouchons, capsules ou analogues l'ensemble de bouchage avant de le faire basculer ou pivoter pour qu'il se substitue à l'ensemble doseur après le remplissage du groupe de récipients.

3. Procédé selon l'une des revendications 1 ou 2, caractérisé en ce que, après le remplissage, on soulève l'ensemble doseur et/ou on abaisse le groupe de récipients remplis pour permettre la substitution et le bouchage précités.

4. Machine pour le remplissage et le bouchage automatiques en continu de groupes de récipients successifs, tels que par exemple bouteilles, flacons ou analogues, et du type utilisant au moins un convoyeur (19) à chaînes ou analogues sans fin de transport de ces groupes de récipients (6) de préférence encaissés, caractérisée en ce qu'audit convoyeur ou premier convoyeur sont associés des ensembles mobiles (7) de dosage disposés chacun au-dessus d'un groupe de récipients, tandis que des ensembles de bouchage (8) mobiles et substituables aux ensembles doseurs sont associés au premier convoyeur (19) au-dessus de chaque groupe de récipients, ou bien à un deuxième convoyeur entraîné en synchronisme avec le premier.

5. Machine selon la revendication 4, caractérisée en ce que les ensembles de bouchage (8) précités sont montés basculants ou pivotants sur le premier ou le deuxième convoyeur précité.

6. Machine selon l'une des revendications 4 ou 5, caractérisée en ce que, dans le cas où les ensembles doseurs (7) et de bouchage (8) sont associés au seul et premier convoyeur (19) précité, chaque ensemble de bouchage (8) est monté pivotant ou basculant sur chaque ensemble doseur.

7. Machine selon la revendication 6, caractérisée en ce que, le premier convoyeur (19) précité étant constitué par un carrousel (1 ) comprenant par exemple une paire de chaînes (2, 3) ou analogues sans fin disposées horizontalement et munies entre elles d'une pluralité de barres transversales (4), un plateau (5) de supportage d'un groupe de récipients et un ensemble doseur (7) avec son ensemble de bouchage pivotant associé sont montés coulissants sur chaque barre ou groupe de barres.

8. Machine selon l'une des revendications 6 ou 7, caractérisée en ce que le carrousel (1 ) précité est équipé d'au moins une came (13) en boucle fermée de commande de la position relative de chaque ensemble (7) doseur par rapport à chaque plateau de supportage.

9. Machine selon l'une des revendications 4 à 8, caractérisée en ce que chaque ensemble de bouchage (8) précité est muni d'une pluralité de têtes de vissage (24) ou d'encliquetage de bouchons ou analogues acheminés auxdites têtes par un tambour (31 ) portant des doigts (32) et auquel est associée au moins une goulotte d'amenée des bouchons sur les doigts.

10. Machine selon l'une des revendications 5 à 9, caractérisée en ce que la commande de pivotement ou de basculement de l'ensemble de bouchage (8) est effectuée par un vérin (27) à double effet.

## Claims

1. Method of automatically filling and stopping vessels such for instance as bottles, flasks or the like, adapted to be filled up with any liquid and then sealed thereafter, characterized in that, in the process of continuous conveyance of a group of preferably encased vessels, one causes a metering system likely to simultaneously fill up the vessels of the said group to continuously travel over and straight above this group, then one substitutes for the metering system a system for simultaneously stopping the vessels of the group and one automatically discharges the group of stopped vessels which one replaces with another group of vessels to be filled up and stopped according to the continuous sequence of the above operating steps. 2: Method according to Claim 1, characterized in that one automatically feeds with stoppers, crown-caps or the like the stopping system before causing same to tilt or pivot in order that it substitutes itself for the metering system after the filling up of the group of vessels.

3. Method according to one of Claims 1 of 2, characterized in that after the filling up one lifts the metering system and/or one lowers the group of filled vessels to make possible the aforesaid substitution and stopping.

4. Machine for automatically filling up and stopping in continuous relationship groups of successive vessels such for instance as bottles, flasks orthe like and of the kind using at least one endless chain conveyor (19) or the like for the transport of these groups of preferably encased vessels (6), characterized in that with the said conveyor or first conveyor are associated movable metering systems (7) disposed each one above a group of vessels, whereas movable stopping systems (8) which may be substituted forthe metering systems are associated with the first conveyor (19) above each group of vessels or with a second conveyor driven in synchronism with the first one.

5. Machine according to Claim 4, characterized in that the aforesaid stopping systems (8) are mounted in tilting or pivoting relationship onto the aforesaid first or second conveyor.

6. Machine according to one of Claims 4 or 5, characterized in that, in the case where the metering and stopping systems (7, 8) are associated with the aforesaid first conveyor (19) only, each stopping system (8) is pivotally or tiltingly mounted onto each metering system.

7. Machine according to Claim 6, characterized in that, while the aforesaid first conveyor (19) consists of a roundabout (1) comprising for instance a pair of endless chains (2, 3) or the like disposed horizontally and provided therebetween with a plurality of transverse bars (4), a tray (5) for supporting a group of vessels and a metering system (7) together with its associated pivoting stopping system are slidably mounted on each bar or group of bars.

8. Machine according to one of Claims 6 or 7, characterized in that the aforesaid roundabout (1 ) is fitted with a came (13) shaped as a closed loop for controlling the relative position of each metering system (7) with respect to each supporting tray.

9. Machine according to one of Claims 4 to 8, characterized in that each aforesaid stopping system (8) is provided with a plurality of heads for screwing (24) or cogging stoppers or the like fed to the said heads by a drum (31 ) carrying fingers (32) and with which is associated at least one channel for feeding stoppers onto the fingers.

10. Machine according to one of Claims 5 to 9, characterized in thatthe control for pivoting or tilting the stopping system (8) is carried out by a double-acting jack (27).

## Patentansprüche

1. Vorrichtung zum selbsttätigen Füllen und Verstopfen von Behältern, wie z.B. Flaschen, Fläschchen od. dgl., die bestimmtsind, mit irgendeiner Flüssigkeit gefüllt und dann nachträglich verstopft zu werden, dadurch gekennzeichnet, dass man während der fortlaufenden Förderung einer Gruppe von vorzugsweise in Kisten verpackten Behältern eine Zuteilermesseinrichtung, welche die Behälter der besagten Gruppe gleichzeitig füllen kann, über diese und lotrecht oberhalb dieser Gruppe stetig vorbeilaufen lässt, dass man sodann die Zuteilermesseinrichtung durch eine Einrichtung zum gleichzeitigen Verstopfen der Behälter der Gruppe ersetzt und dass man die Gruppe der verstopften Behälter selbsttätig abführt, welche man durch eine weitere Gruppe von gemäss derfortlaufenden Reihenfolge der obengenannten Vorgänge zu füllenden und zu verstopfenden Behältern ersetzt.

2. Verfahren nach Anspruch 1, dadurch gekennzeichnet, dass man das Verstopfungsaggregat mit Pfropfen, VerschlusskapseIn od. dgl. automatisch versorgt, bevor man es kippen bzw. verschwenken lässt, damit es sich an die Stelle der Zuteilermesseinrichtung nach dem Abfüllen der Gruppe von Behältern setzt.

3. Verfahren nach einem der Ansprüche 1 oder 2, dadurch gekennzeichnet, dass man nach dem Abfüllen die Zuteilermesseinrichtung hebt und/ oder die Gruppe der gefüllten Behälter senkt, um das vorgenannte Ersetzen und Verstopfen zu gestatten.

4. Maschine zum selbsttätigen fortlaufenden Füllen und Verstopfen von aufeinanderfolgenden Gruppen von Behältern, wie z. B. Flaschen, Fläschchen od. dgl., und derjenigen Bauart, die wenigstens einen Förderer (19) mit endlosen Ketten od. dgl. zum Transport dieser Gruppen von vorzugsweise in Kisten verpackten Behältern (6) verwendet, dadurch gekennzeichnet, dass dem besagten Förderer bzw. ersten Förderer bewegbare, beiderseits oberhalb einer Gruppe von Behältern angeordnete Zuteilermesseinrichtungen (7) zugeordnet sind, während bewegliche, an Stelle der Zuterlermesseinrichtungen einsetzbare Verstopfungsaggregate (8) dem ersten Förderer (19) oberhalb jeder Gruppe von Behältern oder einem zweiten, im Gleichtakt mit dem ersten angetriebenen Förderer zugeordnet sind.

5. Maschine nach Anspruch 4, dadurch gekennzeichnet, dass die vorgenannten Verstopfungsaggregate (8) kippbar bzw. schwenkbar an dem ersten oder dem zweiten vorgenannten Förderer angeordnet sind.

6. Maschine nach einem der Ansprüche 4 oder 5, dadurch gekennzeichnet, dass in dem Fall, wo die Zuteilermesseinrichtungen (7) und die Verstopfungsaggregate (8) dem einzigen ersten vorgenannten Förderer (19) zugeordnet sind, jedes Verstopfungsaggregat (8) schwenkbar oder kippbar an jeder Zuteilermesseinrichtung angeordnet ist.

7. Maschine nach Anspruch 6, dadurch gekennzeichnet, dass, wenn der erste vorgenannte Förderer (19) durch ein Karussell (1 ) gebildet ist mit z.B. einem Paar von waagerecht angeordneten und untereinander mit einer Vielzahl von Querstangen (4) versehenen endlosen Ketten od. dgl., eine Platte (5) zum Tragen einer Gruppe von Behältern und eine Zuteilermesseinrichtung (7) mit ihrem zugeordneten schwenkbaren Verstopfungsaggregat gleitend verschiebbar an jeder Stange bzw. Gruppe von Stangen angeordnet sind.

8. Maschine nach einem der Ansprüche 6 oder 7, dadurch gekennzeichnet, dass das vorgenannte Karussell (1 ) mit wenigstens einer als geschlossene Schleife ausgestalteten Steuerkurve (13) zur Steuerung der Relativstellung jeder Zuteilermesseinrichtung (7) in bezug auf jede Tragplatte ausgerüstet ist.

9. Maschine nach einem der Ansprüche 4 bis 8, dadurch gekennzeichnet, dass jedes vorgenannte Verstopfungsaggregat (8) mit einer Mehrzahl von Köpfen (24) zum Aufschrauben bzw. Einrasten von den besagten Köpfen durch eine Finger (32) tragende Trommel (31) zugeführten Pfropfen od. dgl. versehen ist und dieser wenigstens eine Schurre zur Zufuhr der Pfropfen auf die Finger zugeordnet ist.

10. Maschine nach einem der Ansprüche 5 bis 9, dadurch gekennzeichnet, dass die Betätigung des Schwenkens bzw. Kippens des Verstopfungsaggregats (8) durch einen doppelwirkenden Kraftzylinder (27) durchgeführt wird.
